# EUROPÄISCHE PATENTANMELDUNG

(11) **EP 0 429 820 A2**
(43) Veröffentlichungstag der Anmeldung: **05.06.1991**
(21) Anmeldenummer: 90119654.3
(22) Anmeldetag: 13.10.1990
(51) Int. Cl.: B28B 5/02, B28B 17/00, B28B 1/52, B30B 5/06

(54) **Verfahren und Vorrichtung zur Steuerung des Produktionsablaufs bei der kontinuierlichen Herstellung von gipsgebundenen Werkstücken**

(30) Priorität: 28.11.1989 DE 3939280
(71) Anmelder: FRAUNHOFER-GESELLSCHAFT ZUR FÖRDERUNG DER ANGEWANDTEN FORSCHUNG E.V., D-80636 München (DE)
(72) Erfinder: Thole, Volker, Dipl.-Ing., W-3300 Braunschweig (DE); Hilbert, Thomas, Dipl.-Holzwirt, W-4320 Hattingen 16 (DE)

(57) **Zusammenfassung**

Die Erfindung betrifft ein Verfahren zur Steuerung des Produktionsablaufes bei der kontinuierlichen Herstellung von gipsgebundenen Werkstücken, bei der die Frischmasse mit einer Bandpresse oder dergleichen, bestehend aus einer Vielzahl nacheinander angeordnete Pressensegmente, bis zum Hydratationsende verdichtet wird, das dadurch ausgezeichnet ist, daß der bei der Hydratation entstehende Quelldruck gemessen und zur Steuerung des Produktionsablaufes verwendet wird.

Die Erfindung bezieht sich weiterhin auf eine dazugehörige Vorrichtung, bei der jedes einzelne Pressensegment mit einer Abstandsmeßeinrichtung und einem Soll-Ist-Wert-Vergleicher ausgestattet ist.

## Beschreibung

Die Erfindung betrifft ein Verfahren nach dem Gattungsbegriff des Anspruches 1 sowie eine Vorrichtung zur Durchführung des Verfahrens.

Aus der DE PS 33 16 946 ist bereits eine Steuereinrichtung für eine Verdichtungseinheit einer Bandpresse bekannt. Diese Erfindung macht sich den Umstand zu Nutze, daß die Umsetzung des Bindemittels mit Wasser zum Dihydrat ein exothermer Vorgang ist, d. h. es wird Wärme frei. Deshalb ist es möglich, durch die Auswertung der Hydratationstemperatur-Zeit-Kurve das Hydratationsende zu bestimmen, nämlich als die Zeit vom Einstreubeginn bis zum Maximum der Temperaturkurve. Bei Laboruntersuchungen erfolgt diese Messung meist unter quasi adiabatischen Bedingungen, um einen Wärmeabfluß und damit eine Verfälschung der Temperatur-Zeit-Kurve zu vermeiden. Für technische Prozesse ist es in der Regel ausreichend, den Temperaturverlauf unter den jeweils gegebenen Bedingungen zu ermitteln.

Bei dem mit dieser Steuereinrichtung durchzuführenden Verfahren wird also die Temperaturentwicklung der exotherm erhärtenden Gipsbindemittelmasse als Steuergröße herangezogen. Definitionsgemäß ist hierbei das Hydratationsende erreicht, wenn die Temperaturentwicklung ein Maximum über-schreitet. Zur Durchführung dieses Verfahrens ist allerdings eine Meßeinrichtung erforderlich, die die Temperaturentwicklung kontinuierlich ermittelt, so daß neben der bereits vorhandenen Druckmessung eine zusätzliche Vorrichtung erforderlich ist. Neben den apparativen Aufwand ist eine Temperaturmeßung zudem mit Unsicherheitsfaktoren behaftet, die eine exakte Meßwerterfassung nicht gewährleisten. Als Störgrößen sind hier insbesondere Temperaturausgleichsvorgänge zwischen dem Werkstoff, der Verdichtungseinheit und der Umgebung anzuführen, die unter ökonomischen Gesichtspunkten nicht kompensiert werden können. Unter praktischen Bedingungen ist es zweifelhaft, ob Temperaturschwankungen der Materialien nicht als Fehlmessungen angesehen werden.

Grundsätzlich können zur Verdichtung sowohl ein kontinuierliches, wie ein diskontinuierliches Verfahren angewendet werden. Den wichtigsten kontinuierlichen Verfahren gemein ist dabei, daß die Bandpresse aus einer Vielzahl einzelner nacheinander angeordneter Pressensegmente besteht (Abb. 1). Eine deratige Presse beschreibt z. B. H. Soiné in Holz als Roh- und Werkstoff 42 (1984), Seiten 63 - 66. Von derartigen Bandpressen mit nacheinander angeordneten Pressensegmenten geht die Erfindung aus.

Aufgabe der Erfindung ist es, ein einfachereres und billigeres Verfahren zur Steuerung des Produktionsablaufes zur Verfügung zu stellen und eine entsprechende Vorrichtung anzugeben.

Diese Aufgabe wir durch das Verfahren nach dem Anspruch 1 bzw. die Vorrichtung nach dem Anspruch 6 gelöst.

Zum besseren Verständnis der Erfindung sei nun noch zunächst auf die Grundlagen des Abbindemechanismus exotherm erhärtender Bindemittel am Beispiel von Gips eingegangen: Die Herstellung von Produkten auf der Basis von Gips beruht auf den Vorgängen der De- und Rehydratation. Beim Brennen von Gips-Dihydrat (

CaSO₄ ^{`} 2 H₂O

) entstehen durch Dehydratation bei entsprechenden Brennbedingugen sulfatische Bindemittel, die im wesentlichen aus Halbhydrat (

CaSO₄ ^{`} 1/2 H₂O

) bestehen.

Beim Anmachen des Bindemittels mit Wasser geht das Halbhydrat bis zur Sättigungskonzentration in Lösung, es bildet sich durch Hydratation wieder Dihydrat, dessen Löslichkeit nur etwa den vierten Teil von der des Halbhydrats beträgt, so daß sich aus der an Dihydrat übersättigenden Lösung Dihydrat in kristalliner Form abscheidet. Dieser Vorgang setzt sich bis zur vollständigen Umwandlung des Halbhydrats in Dihydrat fort, und es entsteht auf diese Weise ein polykristalliner, raumbeständiger Festkörper.

Der zeitliche Ablauf des Hydratationsprozesses wird in der Technik durch die Kenngrößen Versteifungsbeginn, Versteifungsende und Hydratationsende charakterisiert. Hierbei bezeichnen der Versteifungsbeginn und das Versteifungsende eine bestimmte Konsistenz der Gipsmischung, das Hydratationsende kennzeichnet das Ende der Umsetzung von Halbhydrat zum Dihydrat. Diese Zeitkenngrößen werden jeweils vom "Einstreubeginn" an gerechnet, also vom Zeitpunkt des Zusammentreffens von Bindemittel und Wasser.

Bei der Herstellung bestimmter plattenförmiger Werkstücke auf Gipsbasis wird nun ein Verdichtungsvorgang angewendet, zum Beispiel bei der Herstellung von faserverstärkten Gipsplatten oder gipsgebundenen Spanplatten in einem Halbtrockenverfahren. Nach dem Stand der Technik gilt die Regel, daß der Verdichtungsvorgang spätestens mit dem Versteifungsbeginn anfangen und frühestens nach Versteifungsende, besser noch nach Hydratationsende, beendet werden darf; nur so wird die maximale Festigkeit des Werkstoffes gewährleistet.

Für die genannten Herstellungsverfahren können - wie bereits erwähnt - kontinuierliche Anlagen verwendet werden, die gegenüber diskontinuierlichen höhere Fertigungskapazitäten ermöglichen und bei denen eine fertigungstechnisch vorteilhafte, kontinuierliche Mischung und Formung verwirklicht werden kann. Eine solche Anlage ist ausschnittsweise in Abb. 1 dargestellt.

Auf einer derartigen Bandpresse wird nun die Frischmasse nach dem Einstreuen bis zum Hydratationsende verdichtet. Dabei wird die Volumenvergrößerung des erhärteten Bindemittels nach bisheriger Herstellungstechnik behindert. Es entsteht dabei deshalb ein meßbarer Quelldruck.

Erfindungsgemäß wird nun dieser Quelldruck zur Steuerung des Produktionsablaufs eingesetzt.

Das Hydratationsende ist immer dann erreicht, wenn keine Zunahme des Quelldrucks mehr festgestellt werden kann. Abb. 2 zeigt eine Temperaturzeitkurve gegenüber der Druckzeitkurve. Daraus geht hervor, daß die Messung des Quelldrucks die selben Ergebnisse liefert, wie die der Temperatur. Die Erfindung hat aber entscheidende Vorteile gegenüber dem Stand der Technik. Erstens sind keine zusätzlichen Vorrichtungen wie z. B. eine Temperaturmeßeinrichtung nötig, und zweitens ist die Messung des Quelldrucks nicht von Umgebungseinflüssen abhängig.

Die Erfindung hat aber noch weitere Vorteile. So ist es erfindungsgemäß möglich, wenn der maximale Quelldruck und damit das Hydratationsende erreicht ist, die nachfolgenden Pressensegmente auf Null zu stellen. Dadurch wird eine entscheidende Energieeinsparung erreicht. Dies ist deshalb bedeutend, weil durch Zugabe von Stellmitteln (Verzögerern/Beschleunigern) das Abbindeverhalten in Grenzen beeinflußt werden kann. Somit kann z. B. bei Zugabe eines Beschleunigers das Hydratationsende zeitlich früher erreicht werden, so daß an und für sich eine "kürzere" Bandpresse ausreichen würde. Im erfindungsgemäßen Verfahren werden nun aber nach dem Hydratationsende die darauf folgenden Pressensegmente auf Null gestellt, so daß diese keine Arbeit mehr verrichten und dadurch eine Energieeinsparung erreicht wird. Bei allen Verfahren des Stands der Technik ist eine derart differenzierte Steuerung nicht möglich. In all diesen Fällen muß die Bandpresse bis zum Ende ihrer Baulänge Arbeit verrichten. Durch das erfindungsgemäße Verfahren kann somit die Arbeit, die die Pressensegmente nach Erreichung des Hydratationsendes verrichten müssten, eingespart werden. Die Nullstellung des nachfolgenden Pressensegmentes erfolgt dann, wenn bezügliches des Druckes P die Bedingung und ${\text{P}}_{\text{(n+1)}} {{\text{}}^{\text{<}}}_{̲} {\text{P}}_{\text{n}}$ erfüllt ist.

Erfindungsgemäß ist es natürlich genau so möglich, die Verdichtung bei einem gewünschten Quelldruck abzubrechen. Dies kann z. B. zu Forschungszwecken über den Abbindemechanismus von Interesse sein. Eine weitere Ausgestaltung der Erfindung ermöglicht es auch statt des absoluten Drucks zur Steuerung des Produktionsablaufes, den Differentialquotienten aus Druck pro Zeiteinheit zu verwenden.

Die Vorrichtung nach der Erfindung zur Durchführung dieses Verfahrens, wird anhand der Abbildungen näher erläutert. Abb. 1 zeigt ausschnittsweise den Aufbau einer kontinuierlichen Bandpresse 1 mit nacheinander angeordneten Pressensegmenten 4. Abb. 1 zeigt weiter eine Vliesübergabevorrich tung 2 und eine Plattenentnahmevorrichtung 3. Abb. 3 zeigt die Druckmessung und die Steuereinrichtung.

Die Vorrichtung besteht für jedes einzelne Pressensegment aus einem Soll-Ist-Wert-Vergleicher 5, einer Abstandsmeßeinrichtung 6 und einer Pumpe 7. Jedes einzelne Pressensegment 4 ist dann noch mit einem Vergleicher 8 verbunden.

Ein Vorteil der Erfindung liegt nun darin, daß die Abstandsmeßeinrichtung bei den bereits bekannten Bandpressen aus dem Stand der Technik vorhanden ist. Als zusätzliche Vorrichtung ist nun noch lediglich ein Vergleicher 8 vorgesehen, der die einzelnen Drücke der einzelnen Pressensegmente 4 vergleicht.

Wird nun eine Mischung über die Vliesübergabevorrichtung 2 der Presse zugeführt, so wird diese entsprechend der Vorgabe (z.B. vorgegebene Plattendicke) durch die Bandpresse 1 verdichtet. Der nötige Druck wird durch die einzelnen Pressensegmente 4 (entspricht den Zylindern) aufgebracht. Stellt nun die Abstandsmeßeinrichtung 6 eine Abweichung vom Sollwert fest, so wird über die Pumpe 7 nachgeregelt, so daß immer die vorgegebene Dicke eingehalten werden kann. Erfindungsgemäß werden nun diese Druckmeßwerte an den Vergleicher 8 weitergegeben. Ist nun die Bedingung ${\text{P}}_{\text{(n-1)}} {\text{< P}}_{\text{n}}$ und ${\text{P}}_{\text{(n+1)}} {{\text{}}^{\text{<}}}_{̲} {\text{P}}_{\text{n}}$ erfüllt, so wird mittels der Steuerung das nachfolgende Pressensegment auf Null geschaltet. Dies ist in Abb. 4 an zwei Meßpunkten veranschaulicht.

Abb. 4 zeigt den charakteristischen Verlauf des Quelldrucks gegenüber der Zeit. Hierbei zeigt Beispiel 1, daß die Bedingung ${\text{P}}_{\text{(n-1)}} {\text{< P}}_{\text{n}}$ nicht erfüllt ist. In diesem Fall wird also demnach das nachfolgende Pressensegment nicht auf Null gestellt. Beispiel 2 zeigt einen Fall, bei dem die Bedingung und ${\text{P}}_{\text{(n+1)}} {{\text{}}^{\text{<}}}_{̲} {\text{P}}_{\text{n}}$ erfüllt ist. In diesem Fall wird also das nachfolgende Pressensegment auf Null gestellt. Die restlichen Pressensegmente müssen demnach keine Arbeit mehr verrichten. Das ganze System ist damit exakt steuerbar und kommt mit einer minimalen Energie aus.

Die Erfindung gibt demnach erstmalig einen Weg an, wie eine kontinuierliche Bandpresse 1 mit geringem apparativen Aufwand optimal gesteuert werden kann. Der weitere Vorteil liegt darin, daß für dieses Verfahren Vorrichtungsteile verwendet werden können, die bereits an gängigen Bandpressen des Standes der Technik vorhanden sind. Nach der Erfindung wird also der Umstand zunutze gemacht, daß der Quelldruck zur Steuerung verwendet wird, und es wird dazu eine Vorrichtung angegeben.

## Patentansprüche

1. Verfahren zur Steuerung des Produktionsablaufes bei der kontinuierlichen Herstellung von gipsgebundenen Werkstücken, bei der die Frischmasse mit einer Bandpresse oder dergleichen, bestehend aus einer Vielzahl nacheinander angeordneter Pressensegmente, bis zum Hydratationsende verdichtet wird, **dadurch gekennzeichnet,** daß der bei der Hydratation entstehende Quelldruck gemessen und zur Steuerung des Produktionsablaufes verwendet wird.

2. Verfahren nach Anspruch 1, **dadurch gekennzeichnet,** daß der erforderliche Druck P in den einzelnen nacheinander angegeordneten Pressensegmenten mit Hilfe des Quelldrucks geregelt wird und daß bei Erfüllung der Bedingung ${\text{P}}_{\text{(n-1)}} {\text{< P}}_{\text{n}}$ und ${\text{P}}_{\text{(n+1)}} {{\text{}}^{\text{<}}}_{̲} {\text{P}}_{\text{n}}$ der Druck ${\text{P}}_{\text{(n+2)}}$ in dem nachfolgenden Pressensegment auf Null gestellt wird.

3. Verfahren nach Anspruch 1 oder 2, **dadurch gekennzeichnet,** daß der Pressvorgang bei Erreichen eines vorgegebenen Druckes abgebrochen wird.

4. Verfahren nach einem der vorhergehenden Ansprüche, **dadurch gekennzeichnet,** daß der Differentialquotient aus dem Quelldruck pro Zeiteinheit ermittelt wird und dieser Differentialquotient zur Steuerung des Produktionsablaufes verwendet wird.

5. Verfahren nach Anspruch 4, **dadurch gekennzeichnet,** daß bei einem bestimmten vorgegebenen Differentialquotienten der Pressvorgang abgebrochen wird.

6. Vorrichtung zur Durchführung des Verfahrens nach einem der Ansprüche 1 bis 5, **dadurch gekennzeichnet,** daß jedes einzelne Pressensegment (4) der Plattenpresse eine Abstandsmesseinrichtung (6), einen Soll-Ist-Wert-Vergleicher (5), sowie eine Pumpe (7) für das Druckmedium zur Betätigung der Pressensegmente (4) aufweist.

7. Vorrichtung nach Anspruch 6, **dadurch gekennzeichnet,** daß die einzelnen Pressensegmente (4) mit einem Vergleicher (8) verbunden sind, der die Drücke der einzelnen Pressensegmente (4) vergleicht.

8. Vorrichtung nach Anspruch 7, **dadurch gekennzeichnet,** daß der Vergleicher (8) zusätzlich mit den einzelnen Pressensegmenten (4) verbunden ist und diese steuern kann.
